# EUROPÄISCHE PATENTSCHRIFT

(11) **EP 0 795 635 B1**
(45) Veröffentlichungstag und Bekanntmachung des Hinweises auf die Patenterteilung: **27.06.2001**
(21) Anmeldenummer: 96810834.0
(22) Anmeldetag: 29.11.1996
(51) Int. Cl.: D03C 5/06, D03C 13/00, D03C 5/00

(54) **Anordnung zur Bildung eines Webfaches und Webmaschine mit einer Anordnung**
Shed-forming device and loom with such device
Dispositif de formation de la foule et métier à tisser pourvu d'un tel dispositif

(30) Priorität: 14.03.1996 EP 96810163; 23.08.1996 EP 96810560
(43) Veröffentlichungstag der Anmeldung: 17.09.1997
(73) Patentinhaber: Sulzer Textil AG, 8630 Rüti (CH)
(72) Erfinder: Bucher, Robert, 5070 Frick (CH)
(74) Vertreter: Sulzer Management AG

(56) Entgegenhaltungen:
- EP-A- 0 353 005
- DE-A- 2 310 229
- DE-A- 3 120 097
- GB-A- 1 482 640
- US-A- 3 074 438
- US-A- 5 069 256
- DATABASE WPI Section Ch, Week 8450 Derwent Publications Ltd., London, GB; Class F03, AN 84-309152 XP002011081 & JP 59 192 749 A (TOYODA AUTOMAT LOOM KK) , 1.November 1984

## Beschreibung

Die Erfindung betrifft eine Anordnung zur Bildung eines Webfaches gemäss dem Oberbegriff des Anspruches 1 und eine Webmaschine mit einer derartigen Anordnung.

Aus der EP-B-0 353 005 ist eine derartige Anordnung bekannt. Eine Ausführungsform betrifft eine Einzellitzensteuerung und eine andere eine Webschaftsteuerung. Die Ausführungsform zur Webschaftsteuerung enthält zwei elektronisch gesteuerte elektrische Linearantriebe und einen Webschaft mit Litzen und Rahmen, der an einer Längsseite mit den Ankerteilen der Linearantriebe verbunden und an den Breitseiten geführt ist.

Bei Webmaschinen zur Herstellung von Gewebe mit einer Breite bis zu zwei Meter, ist ein Webschaft in der Regel an drei Stellen mit einem Schaftantrieb verbunden. Aus diesem Grunde enthält der Webschaft einen rechteckförmigen Schaftrahmen und zwei Litzentragschienen, die in den Schaftrahmen eingelegt sind. Der Schaftrahmen muss eine der Webbreite entsprechende durchbiegungsfreie Ausführung aufweisen. Trotz Vereinfachung in der Konstruktion und der Auswahl von Leichtmaterial ist die Masse eines Webschaftes hoch.

Einer Verringerung dieser Masse sind jedoch enge Grenzen gesetzt. Eine Kompensation für die bewegte Masse und ist durch die Verringerung der Hubhöhe im wesentlichen bereits ausgeschöpft.

Daraus ergeben sich für die bekannte Vorrichtung die Nachteile, dass der Energieverbrauch und die Kosten derartiger Linearantriebe hoch sind und dass durch die Schaftrahmenführung ein erheblicher Reibungsverlust entsteht. Aufgrund der Durchbiegung der Profile des Schaftrahmens muss ein Litzenspiel vorgesehen, welches Lärm verursacht.

Die Erfindung, wie sie in den Ansprüchen gekennzeichnet ist, löst die Aufgabe eine Anordnung zur Bildung eines Webfaches zu schaffen, bei welcher durch Reduktion der frei beweglichen und spielfrei geführten Massen und durch Blockierung der Ankerteile die Leistungsaufnahme verringert wird und bei welcher in Abhängigkeit der Anzahl von Webschäften ein optimales Verhältnis von erforderlicher Antriebsleistung zu Raumbedarf erreicht wird.

Die mit der Erfindung erzielbaren Vorteile sind im wesentlichen darin zu sehen, dass die Ausbildung des Webschaftes eine kleine Schaftteilung ermöglicht und dass durch eine Teilungsreduktion eine Reduktion der maximal erforderlichen Hubhöhe, insbesondere bei höheren Schaftzahl erzielt wird.

Zur Erleichterung der Montage der Vorrichtung kann ein Rahmen vorgesehen werden, an welchem die Linearantriebe befestigt sind und welches in eine Webmaschine einsetzbar ist. Dadurch kann ein Artikelwechsel erleichtert werden. Werden zwei Linearmotore zu einer Baueinheit zusammengefasst, so kann die Teilung der Litzentragschienen weiter reduziert werden.

Bei einer bevorzugten Ausführungsform sind die Webschäfte, Kupplungsmittel und Linearantriebe in Gruppen zusammengefasst und die Linearantriebe quer zur Längserstreckung der Webschäfte gestaffelt angeordnet. Dies hat den Vorteil, dass eine Standardisierung der Webschäfte, der Kupplungsmittel und der Antriebseinheiten erreicht wird, wobei die Staffelung der ersten und zweiten Linearmotore an die Erfordernissen anpassbar ist.

Im folgenden wird die Erfindung anhand der beiliegenden Zeichnungen erläutert.

Es zeigen:
- Fig. 1: Eine schematische Darstellung eines Teils eines Schaftpaketes mit einer ersten Ausführungsform eines erfindungsgemässen Webschaftes in räumlicher Darstellung;
- Fig. 2: einen Abschnitt einer ersten Ausführungsform einer Halteanordnung für den Webschaft,
- Fig. 3: eine Einzelheit "A" in Fig. 2 im grösseren Massstab;
- Fig. 4: einen Abschnitt einer zweiten Ausführungsform einer Halteanordnung für den Webschaft;
- Fig. 5: einen Abschnitt einer dritten Ausführungsform einer Halteanordnung für den Webschaft;
- Fig. 6: einen Teil eines Schaftpaketes mit einer modifizierten Ausführung der Antriebselemente;
- Fig. 7: eine Draufsicht auf Fig. 6;
- Fig. 11: Eine Ausführungsform der erfindungsgemässen Anordnung in räumlicher Darstellung;
- Fig. 12: eine Einzelheit A in Fig. 1 im grösseren Massstab;
- Fig. 13: eine Ansicht in Richtung des Pfeiles B in Fig. 11;
- Fig. 14: eine Ansicht in Richtung des Pfeiles C in Fig. 11;
- Fig. 15: eine Ausführungsform einer Triebstange mit waagerechter Kupplungsbewegung;
- Fig. 16: eine Ausführungsform einer Triebstange mit senkrechter Kupplungsbewegung;
- Fig. 17: eine räumliche Ansicht einer Befestigung einer Strebe, die zwischen den Litzentragschienen angeordnet ist;
- Fig. 18: einen Schnitt durch die Befestigung der Strebe gemäss Fig. 17;
- Fig. 19: einen Schnitt durch eine modifizierte Ausführungsform der Befestigung einer Strebe und
- Fig. 20: eine Ausführungsform einer Einrichtung zur Blockierung der Ankerteile des Linearmotores im Schnitt.

Es wird auf die Figuren 1 bis 4 Bezug genommen. Wie die Fig. 1 zeigt, weist der Webschaft eine obere und untere Litzentragschiene 1 und 2, eine Mehrzahl von Litzen 3 mit Litzenaugen 4, die in die Schienen eingehängt sind und eine Mehrzahl von Linearantrieben 5 mit Ankerteilen 6 auf, die mit den Litzentragschienen 1, 2 verbunden sind, wobei die Verbindungsstellen jeweils den gleichen Abstand aufweisen. Wie die Fig. 1 weiter zeigt, sind bei einem Schaftpaket die Linearantriebe 5 an den benachbarten Litzentragschienen 1, 2 versetzt angeordnet. Der Grund für diese Anordnung besteht darin, dass der Abstand zwischen den Webschäften möglichst klein gewählt werden kann. Die Litzentragschiene ist eine herkömmliche Ausführung, d.h. eine sogenannte Normschiene. Die Linearantriebe 5 sind ortsfest angeordnet und halten den Webschaft in eine Ausgangsstellung, in welcher die Litzenaugen 4 aller Webschäfte auf einer Linie bzw. in einer Ebene liegen.

Wie bereits erwähnt, sind die Linearantriebe 5 ortsfest angeordnet. Um eine Montage und insbesondere das Einsetzen des Webschaftes zu erleichtern, wird mit Vorteil ein Rahmen 11 vorgesehen (Fig. 2). Der Rahmen 11 ist rechteckig und weist zwei Rahmenteile 12, 13 an den Längsseiten und zwei Rahmenteile 14, 15 an den Breitseiten auf, die auf bekannte Art und Weise miteinander verbunden sind. An den Längsseiten sind die Linearantriebe 5 befestigt. Die Litzentragschienen 4 sind in der Länge so bemessen, dass sie mittels der Ankerteile 6 innerhalb des Rahmens 11 frei beweglich sind. Um die Litzentragschienen 3 spielfrei zu führen, sind Vorrichtungen 21 zum Einhängen vorgesehen, welche die Litzentragschiene jeweils mit den Ankerteilen 6 verbinden.

Wie die Fig. 3 zeigt besteht die Vorrichtung 21 zum Einhängen aus einer Platte 22, die an der Litzentragschiene 1 befestigt ist und einem Halter 23, der am Ankerteil 6 befestigt ist. Die Platte 22 ist mit einem Schlitz 24 versehen und der Halter 23 weist einen Stift 25 auf, der in den Schlitz 24 eingreift. Der Schlitz 24 ist so bemessen, dass ein Ausgleich des Spiels an der Schnittstelle zwischen Ankerteil und Webschaft möglich ist, um ein Verklemmen der Ankerteile pro Webschaft verhindert wird. Andererseits ermöglicht der Schlitz 24 einen Ausgleich in der Richtung quer zur Arbeitsrichtung des Webschaftes.

Bei einer modifizierten Ausführungsform gemäss Fig. 4 ist im Rahmen eine Führungsnut 28 ausgebildet, in welcher die Litzentragschienen 1, 3 während der Fachbildung geführt sind. Um den Rahmen einzusetzen, wird in einer Webmaschine ein Aufnahmeteil 29 vorgesehen.

Anstelle eines Rahmens kann ein Gitterrost 31 gemäss Fig. 5 vorgesehen werden, wobei die Linearantriebe 5 jeweils an den Roststäben 32 befestigt sind. Bei der Anwendung von Gittern 31 ist der Webschaft zwischen entsprechenden oberen und unteren Roststäben frei beweglich angeordnet. Hierzu wird in einer Webmaschine eine geeignete Haltevorrichtung für jeden Gitterrost vorgesehen.

Die Vorrichtung enthält einen Webschaft bestehend aus zwei Litzentragschienen 1, 2 und einer Mehrzahl von ortsfest angeordneten Linearantrieben 5 mit Ankerteilen 6, die mit den Litzentragschienen 1, 2 verbunden sind, deart, dass der Webschaft spielfrei geführt ist. Durch die leichte Bauweise des Webschaftes ergeben sich geringe Kosten und ein geringer Energieverbrauch.

Wie die Figuren 6 und 7 zeigen kommen anstelle eines einzelnen Linearantriebes eine Baueinheit 35 mit zwei Linearantrieben angewendet werden, wobei die Ankerteile 6 mit den Litzentragschienen 1 gekoppelt sind.

Bei dieser Anordnung sind die Baueinheiten 35 für die untere Litzentragschiene in der anderen Richtung geneigt angeordnet, d.h. die Linearantriebe sind bezüglich dem Webschaft kreuzweise angeordnet.

Es wird auf die Figuren 11 bis 15 Bezug genommen. Die Anordnung enthält Webschäfte 101, elektronische gesteuerte, elektrische Linearantriebe 102 und Kupplungsmittel 103. Die Webschäfte 101 sind zu Gruppen zusammengefasst, wobei jeweils vier Webschäfte 101 eine Gruppe 104 bilden. Jeder Webschaftgruppe 104 sind oberhalb und unterhalb der Webschäfte 101 ortsfest angeordnete Antriebseinheiten 105, 106 zugeordnet, die jeweils zwei Gruppen 107 aus vier Linearantriebe 102 umfassen. Jeder Webschaftgruppe 104 sind ferner jeweils zwei Gruppen von Kupplungsmitteln 108 zugeordnet, welche die Webschäfte 101 mit den Linearantrieben 102 verbinden. Die Verbindung ist so ausgestaltet, dass die Webschäfte 101 in der Bewegungsrichtung spielfrei gehalten bzw. geführt sind, wobei die Litzen in bekannter Weise mit Spiel an den Litzentragschienen gehalten sind. Die Webschäfte 101 bestehen im wesentlichen aus zwei Litzentragschienen 111 zwischen welchen eine Mehrzahl von Litzen 112 mit Litzenaugen 113 angeordnet sind. Die Litzentragschiene ist eine bekannte Ausführung. Die Linearantriebe weisen einen Ankerteil 115 auf und sind an sich bekannt, so dass auf eine ausführliche Beschreibung verzichtet wird. Die Linearantriebe 102 jeder Gruppe sind quer zur Längserstreckung der Webschäfte 101 gestaffelt angeordnet. Die Kupplungsmittel 103 umfassen Triebstangen 116, die an einem Ende mit den Ankerteilen 115 der Linearantriebe 102 verbunden sind und am anderen Ende einen Aufnahmeabschnitt 117 aufweisen, Halter 118, die an den Litzentragschienen 102 befestigt sind und Stifte 126, in welche die Triebstangen 116 einhängbar sind (Fig. 15, 16). Der Halter 118 hat eine rechteckförmige Grundform. Der Halter 118 hat an einer Längsseite einen U-förmigen Abschnitt 119, in welchen vier Stifte 126 angeordnet sind und einen Abschnitt 120, auf welchem die Litzentragschiene 102 befestigt ist.

Zum Kuppeln der Webschäfte mit den Triebstangen werden bekanntlich entweder eine vertikale und horizontale Bewegung (Fig. 15) oder lediglich eine vertikale Bewegung (Fig. 16) ausgeführt. Aus diesen Gründen ist der Aufnahmeabschnitt 104 hakenförmig ausgebildet oder es sind Klemmorgane vorgesehen. Während dem Weben kann der Fall eintreten, dass eine Minderzahl oder lediglich ein Webschaft bewegt wird. Um den Webschaft gegenüber den benachbarten Webschäften zu führen, wird mindestens einseitig eine Führungsleiste 120 vorgesehen (Fig. 15) oder die Triebstange so bemessen, dass die den Webschäften der Gruppe zugewandten Oberflächen der Triebstangen Führungsflächen bilden.

Wie in Fig. 11 zeigt, sind die Gruppen 105, 106 von Linearantrieben 102 an einem bügelartigen Halteorgan 121 montiert, das an zwei Traversen 122 befestigt ist. Das Halteorgan 121 hält einerseits die Linearantriebe 102 und andererseits die Traversen 122 auf Abstand. An den Traversen 122 sind im Bereich der Linearantriebe 102 jeweils Führungen 123 für die Triebstangen 111 des jeweils vordersten und hintersten Webschaftes einer Gruppe von Webschäften vorgesehen. Die Führungen 123 sind an den Traversen 122 befestigt und bestehen jeweils aus einem Winkelprofil 124 und einer Führungsplatte 125 (Fig. 14).

Wie bereits erwähnt, sind die Antriebseinheiten 105, 106 an den Traversen 122 angeordnet und halten die Webschäfte 101 in einer Ausgangsstellung, in welcher die Litzenaugen 113 in einer Ebene liegen. Es werden mehrere Antriebseinheiten 105, 106 vorgesehen, die über die Länge der Litzentragschiene 114 verteilt angeordnet sind. Der Abstand kann im Bereich von 0,20 m bis 1,00 m, insbesondere im Bereich von 0,40 m bis 0,60 m liegen.

Um dem Webschaft 101 eine grössere Stabilität zu verleihen, sind Streben 131 vorgesehen (Fig. 17 bis 19). Letzteres hat den Vorteil, dass beide Linearantriebe 102 mit einer geringeren Leistung ausgelegt werden können. Die Strebe 131 ist mittels Schrauben 132, 133 mittig an den Haltern 118, 134 befestigt (Fig. 18 und 19).

Die Fig. 20 zeigt eine Ausführungsform einer Einrichtung zur Blockierung des Ankerteiles 6 eines Linearantriebes 5. Der Linearantrieb 5 ist an sich bekannt und hat ein Gleitlager 201 mit einer Lagerhülse 202 aus Kunststoff.

Die Einrichtung 210 umfasst eine Anschlaghülse 211, eine Sperrzunge 212, einen Halter 213, einen Elektromagnet 214 und eine Druckfeder 215. Die Anschlaghülse 211 ist mit einer Stirnfläche an das Gleitlager 201 anliegend im Gehäuse des Linearantriebes 5 so angeordnet, dass die andere Stirnfläche rechtwinklig zur Längsachse des Ankerteiles verläuft und eine Anschlagfläche für die Sperrzunge 212 bildet. Der Halter 213 ist am Tragorgan 121 befestigt, derart, dass die Sperrzunge 212 zwischen der Anschlaghülse 211 und dem Halter 213 angeordnet ist. Die Sperrzunge weist eine Durchbohrung auf und ist lose auf dem Ankerteil 6 angeordnet. Der Elektromagnet 214 ist am Halter 213 befestigt. Der Anker 216 ist mit der Sperrzunge 212 verbunden. Die Druckfeder 215 ist auf dem Anker 216 angeordnet. Der Elektromagnet 214 ist mit einer Raststellung versehen, die z.B. durch einen Permanentmagneten gebildet wird.

Ist die hier in Rede stehende Vorrichtung ausser Betrieb, so ist der Ankerteil 6 des Linearantriebes 5 blockiert, weil der Elektromagnet 214 nicht erregt ist und die Druckfeder 214 den Anker 216 verschiebt und folglich die bewegliche Sperrzunge 212 einseitig von der Anschlaghülse 211 wegzieht.

Bei der in Betriebnahme wird zuerst der Linearmotor 5 und dann der Elektromagnet 214 eingeschaltet, um durch eine gleichgerichtete Verschiebung die Sperrzunge 212 gegen die Anschlaghülse 211 zu verschwenken, wodurch die Blockierung des Ankerteiles 6 aufgehoben wird.

Während des Betriebes ist der Elektromagnet 214 unerregt und steht in der Raststellung und die Sperrzunge 212 nimmt die in Fig. 20 dargestellte Stellung ein. Wird aufgrund der Musterdaten aus der Webmaschinensteuerung der Elektromagnet 214 erregt, wird die Sperrzunge 212 verschwenkt und der Ankerteil 6 blockiert. Wird die Anweisung aufgehoben, so werden der Linearantrieb 6 und der Elektromagnet 214 wie bei der Inbetriebnahme angesteuert und die Blockierung des Ankerteiles 6 aufgehoben.

Die Anordnung umfasst Webschäfte 101, Linearantriebe 102 und Kupplungsmittel 103, die in Gruppen zusammengefasst sind. Die Linearantriebe jeder Gruppe sind gestaffelt angeordnet und bilden eine Antriebseinheit. Die Kupplungsmittel sind so ausgestaltet, dass die Staffelung innerhalb der Gruppe wählbar ist. Mit dieser Anordnung wird ein optimales Verhältnis von Antriebsleistung zu Raumbedarf und eine Standardisierung der eine Gruppe bildenden Elemente erreicht.

## Patentansprüche

1. Anordnung zur Bildung eines Webfaches, mit einer Mehrzahl von Litzen zum Aufnehmen und Bewegen von Kettfäden und eine Mehrzahl von Linearantrieben mit einem Ankerteil, um die Litzen auf und ab zu bewegen, dadurch gekennzeichnet, dass zwei Litzentragschienen (1, 2, 111) und die zwischen diesen angeordneten Litzen (3, 112) als Webschaft ausgebildet sind, dass die Linearantriebe (5, 102) an beiden Litzentragschienen auf der den Litzen (3) abgewandten Seite der Schienen, in deren Längserstreckung und in Abständen ortsfest angeordnet sind und dass die Ankerteile (6, 115) der Linearantriebe (5, 102) mit der Schiene verbunden sind, derart, dass der Webschaft in der Bewegungsrichtung im wesentlichen spielfrei geführt ist.

2. Anordnung nach Anspruch 1, gekennzeichnet durch eine Einrichtung (210) zur Blockierung des Ankerteiles (6, 115) des Linearantriebes (5, 102), um die Fachbildung in Abhängigkeit von Musterdaten zu steuern.

3. Vorrichtung nach Anspruch 1, gekennzeichnet durch einen Rahmen (11) oder einen Gitterrost (3) zum Befestigen der Linearantriebe.

4. Vorrichtung nach einem der Ansprüche 1 bis 3, gekennzeichnet durch mindestens eine Strebe (8, 131), welche mit den Litzentragschienen (4) verbunden sind.

5. Vorrichtung nach einem der Ansprüche 1 bis 4, gekennzeichnet durch eine Kupplungseinrichtung (21), die einerseits mit der Litzentragschiene (1, 2) und andererseits mit dem Ankerteil (6) verbunden ist.

6. Anordnung nach einem der Ansprüche 1 bis 5, dadurch gekennzeichnet, dass die Webschäfte (101), die Kupplungsmittel (103) sowie jeweils die Linearantriebe (102) in Gruppen (104; 107; 108) zusammengefasst sind, und dass die Linearantriebe (102) der Gruppe quer zur Längserstreckung der Webschäfte (101) gestaffelt angeordnet sind.

7. Anordnung nach Anspruch 6, dadurch gekennzeichnet, dass die Gruppen (104; 107; 108) in einem Abstand im Bereich von 0,20 m bis 1,00 m, insbesondere 0,40 m bis 0,60 m angeordnet sind.

8. Anordnung nach einem der Ansprüche 6 oder 7, dadurch gekennzeichnet, dass die Webschäfte (101), die Kupplungsmittel (117, 118) und die Antriebseinheiten (105, 106) jeweils identisch ausgebildet sind.

9. Anordnung nach einem der Ansprüche 6 bis 8, dadurch gekennzeichnet, dass die Linearantriebe (102) gleich oder entgegengesetzt gerichtet gestaffelt angeordnet sind.

10. Anordnung nach einem der Ansprüche 6 bis 9, dadurch gekennzeichnet, dass jede Gruppe (104; 107; 108) mindestens zwei Webschäfte (101), zwei Kupplungsmittel (117, 118) sowie zwei Linearantriebe (102) umfasst, wobei die Linearantriebe (101) jeweils eine Antriebseinheit (105, 106) bilden.

11. Anordnung nach einem der Ansprüche 6 bis 10, dadurch gekennzeichnet, dass die Kupplungsmittel (103) eine Triebstange (116) mit einem Aufnahmeabschnitt (117) umfassen, der mit dem Webschaft verbindbar ist.

12. Anordnung nach einem der Ansprüche 6 bis 12, dadurch gekennzeichnet, dass jede Triebstange (116) mit Führungsleisten (120) versehen ist.

13. Anordnung nach einem der Ansprüche 6 bis 12, dadurch gekennzeichnet, dass die Aussenflächen des U-förmigen Abschnittes (119) als Führungsflächen ausgebildet sind.

14. Anordnung nach einem der Ansprüche 6 bis 13, dadurch gekennzeichnet, dass jeder Halter (118, 134) vier Anlenkstellen (126) für die Linearantriebe (102) aufweist.

15. Anordnung nach einem der Ansprüche 6 oder 14, dadurch gekennzeichnet, dass eine Mehrzahl von Gruppen (104) der Webschäfte parallel zueinander angeordnet sind, wobei der Abstand zwischen den Webschäften (101) jeder Gruppe (104) im wesentlichen identisch ist mit dem Abstand der Webschäfte innerhalb einer Gruppe.

16. Anordnung nach einem der Ansprüche 6 bis 15, gekennzeichnet durch eine Trageinrichtung (122) für die Aufnahme der Antriebseinheiten (105, 106).

17. Webmaschine mit einer Anordnung nach einem der Ansprüche 1 bis 16, gekennzeichnet durch Mittel (29, 141) zur Aufnahme von einer Mehrzahl von Webschäften.

## Claims

1. Apparatus for forming a weaving shed comprising a plurality of heddles for receiving and moving warp threads and a plurality of linear drives with an armature part in order to move the heddles up and down, characterised in that two heddle carrying rails (1, 2, 111) and the heddles (3, 112) arranged between them are formed as a heald frame; in that the linear drives (5, 102) at the two heddle carrying rails are mounted at a fixed location at the side of the rails remote from the heddles (3) along the longitudinal extent of the rails and at intervals; and in that the armature parts (6, 115) of the linear drives (5, 102) are connected to the rail in such a way that the heald frame is guided without play in the direction of motion.

2. Apparatus in accordance with claim 1, characterised by a device (210) for the blocking of the armature part (6, 115) of the linear drive (5, 102) in order to control the formation of sheds in dependence on pattern data.

3. Apparatus in accordance with claim 1, characterised by a frame (11) or a grating (3) for the attachment of the linear drives.

4. Apparatus in accordance with one of the claims 1 to 3, characterised by at least one strut (8, 131) which is connected to the heddle carrying rails (4).

5. Apparatus in accordance with one of the claims 1 to 4, characterised by a coupling device (21) which is connected, on the one hand, to the heddle carrying rail (1, 2) and, on the other hand, to the armature part (6).

6. Apparatus in accordance with one of the claims 1 to 5, characterised in that the heald frames (101, the coupling means (102) as well as the respective linear drives (5, 102) are collected into groups (104; 107; 108) and in that the linear drives (102) of the group are arranged in a staggered manner transverse to the longitudinal extent of the heald frames (101).

7. Apparatus in accordance with claim 6, characterised in that the groups (104; 107; 108) are arranged at a spacing in the range from 0.20 m to 1.00 m, in particular 0.40 m to 0.60 m.

8. Apparatus in accordance with one of the claims 6 or 7, characterised in that the heald frames (101), the coupling means (117, 118) and the drive units (105, 106) are executed identically in each case.

9. Apparatus in accordance with one of the claims 6 to 8, characterised in that the linear drives (102) are arranged in a staggered fashion in like or opposite orientation.

10. Apparatus in accordance with one of the claims 6 to 9, characterised in that each group (104; 107; 108) comprises at least two heald frames (101), two coupling means (117, 118) as well as two linear drives (102), with the linear drives (101) in each case forming a drive unit (105, 106).

11. Apparatus in accordance with one of claims 6 to 10, characterised in that the coupling means (103) comprise a drive rod (116) with a receiving section (117) which can be connected to the heald frame.

12. Apparatus in accordance with one of the claims 6 to 12, characterised in that each drive rod (116) is provided with guide strips (120).

13. Apparatus in accordance with one of the claims 6 to 12, characterised in that the outer surfaces of the U-shaped section (119) are formed as guide surfaces.

14. Apparatus in accordance with one of the claims 6 to 13, characterised in that each holder (118, 134) has four pivotal connection points (126) for the linear drive units (102).

15. Apparatus in accordance with one of the claims 6 to 14, characterised in that a plurality of groups (104) of heald frames are arranged parallel to one another, with the distance between the heald frames (101) of each group (104) being substantially identical to the spacing of the heald frames within a group.

16. Apparatus in accordance with one of the claims 6 to 15, characterised by a support apparatus (122) for receiving the drive units (105, 106).

17. Weaving machine with an apparatus in accordance with one of the claims 1 to 16, characterised by a means (29, 141) for receiving a plurality of heald frames.

## Revendications

1. Agencement pour former une foule, avec une multitude de lisses pour recevoir et déplacer des fils de chaîne et une multitude d'entraînements linéaires avec une partie d'induit, pour déplacer les lisses vers le haut et vers le bas, caractérisé en ce que deux tringles porte-lisses (1, 2, 111) et les lisses (3, 112) disposées entre ceux-ci sont réalisées comme lame, en ce que les entraînements linéaires (5, 102), aux deux tringles porte-lisses, au côté des tringles éloignées des lisses (3), sont disposés d'une manière fixe et à des écarts dans l'extension longitudinale de ceux-ci, et en ce que les parties d'induit (6, 115) des entraînements linéaires (5, 102) sont reliés à la tringle de façon que la lame soit guidée sensiblement sans jeu dans la direction de déplacement.

2. Agencement selon la revendication 1, caractérisé par une installation (210) pour bloquer la partie d'induit (6, 115) de l'entraînement linéaire (5, 102) pour commander la formation de la foule en fonction de données de dessin.

3. Dispositif selon la revendication 1, caractérisé par un cadre (11) ou une grille (3) pour la fixation des entraînements linéaires.

4. Dispositif selon l'une des revendications 1 à 3, caractérisé par au moins un étrésillon (8, 131), qui sont reliés aux tringles porte-lisses (4).

5. Dispositif selon l'une des revendications 1 à 4, caractérisé par une installation d'accouplement (21) qui est reliée, d'une part, à la tringle porte-lisses (1, 2) et, d'autre part, à la partie d'induit (6).

6. Agencement selon l'une des revendications 1 à 5, caractérisé en ce que les lames (101), les moyens d'accouplement (103) ainsi que respectivement les entraînements linéaires (102) sont réunis en groupes (104; 107; 108), et en ce que les entraînements linéaires (102) du groupe sont disposés d'une manière échelonnée transversalement à l'extension longitudinale des lames (101).

7. Agencement selon la revendication 6, caractérisé en ce que les groupes (104; 107; 108) sont disposés selon un écart dans la plage de 0,20 m à 1,00 m, notamment de 0,40 m à 0,60 m.

8. Agencement selon l'une des revendications 6 ou 7, caractérisé en ce que les lames (101), les moyens d'accouplement (117, 118) et les unités d'entraînement (105, 106) sont réalisés respectivement d'une manière identique.

9. Agencement selon l'une des revendications 6 à 8, caractérisé en ce que les entraînements linéaires (102) sont disposés d'une manière échelonnée en étant orientés dans le même sens ou dans le sens contraire.

10. Agencement selon l'une des revendications 6 à 9, caractérisé en ce que chaque groupe (104; 107; 108) comprend au moins deux lames (101), deux moyens d'accouplement (117, 118) ainsi que deux entraînements linéaires (102), où les entraînements linéaires (101) forment respectivement une unité d'entraînement (105, 106).

11. Agencement selon l'une des revendications 6 à 10, caractérisé en ce que les moyens d'accouplement (103) comprennent une bielle de commande (116) avec un tronçon de réception (117) qui peut être relié à la lame.

12. Agencement selon l'une des revendications 6 à 12, caractérisé en ce que chaque bielle de commande (116) est pourvue de baguettes de guidage (120).

13. Agencement selon l'une des revendications 6 à 12, caractérisé en ce que les faces extérieures du tronçon en forme de U (119) sont réalisées comme faces de guidage.

14. Agencement selon l'une des revendications 6 à 13, caractérisé en ce que chaque élément de retenue (118, 134) présente quatre emplacements d'articulation (126) pour les entraînements linéaires (102).

15. Agencement selon l'une des revendications 6 ou 14, caractérisé en ce qu'une multitude de groupes (104) de lames sont disposés parallèlement les uns aux autres, ou l'écart entre les lames (101) de chaque groupe (104) est essentiellement identique à l'écart des lames à l'intérieur d'un groupe.

16. Agencement selon l'une des revendications 6 à 15, caractérisé par une installation de support (122) pour la réception des unités d'entraînement (105, 106).

17. Métier à tisser avec un agencement selon l'une des revendications 1 à 16, caractérisé par des moyens (29, 141) pour la réception d'une multitude de lames.
